# EUROPÄISCHE PATENTSCHRIFT

(11) **EP 2 800 655 B1**
(45) Veröffentlichungstag und Bekanntmachung des Hinweises auf die Patenterteilung: **25.05.2016**
(21) Anmeldenummer: 12788563.0
(22) Anmeldetag: 22.11.2012
(51) Int. Cl.: B28B 1/24, B28B 3/02, B28B 7/18, H01T 21/02, H01T 13/38, B28B 7/28

(54) **SPRITZGUSSWERKZEUG UND VERFAHREN ZUR HERSTELLUNG EINES KERAMIKBAUTEILS**
INJECTION MOLDING TOOL AND METHOD FOR PRODUCING A CERAMIC COMPONENT
MOULE À INJECTION ET PROCÉDÉ DE FABRICATION D'UNE PIÈCE EN CÉRAMIQUE

(30) Priorität: 03.01.2012 DE 102012200045
(43) Veröffentlichungstag der Anmeldung: 12.11.2014
(73) Patentinhaber: Robert Bosch GmbH, 70442 Stuttgart (DE)
(72) Erfinder: LOIBL, Thomas, 87561 Obersdorf (DE); HEEREN, Imke, 70199 Stuttgart (DE)
(86) Internationale Anmeldenummer: PCT/EP2012/073369
(87) Internationale Veröffentlichungsnummer: WO 2013/102514

(56) Entgegenhaltungen:
- EP-A2- 1 005 125
- DE-C- 699 080
- GB-A- 2 136 874
- JP-A- 11 090 963
- JP-A- 2002 246 144
- US-A- 1 864 365
- US-A- 2 446 872
- US-A1- 2009 256 461

## Beschreibung

### Stand der Technik

Die vorliegende Erfindung betrifft ein Spritzgusswerkzeug und ein Verfahren zur Herstellung eines hohlzylindrischen Keramikbauteils, insbesondere eines Kerzensteins (Isolators) für eine Zündkerze aus wenigstens zwei verschiedenen Keramikmaterialien.

Zündkerzen sind aus dem Stand der Technik in unterschiedlichen Ausgestaltungen bekannt und weisen einen Kerzenstein auf, welcher insbesondere aus Kostengründen aus Aluminiumoxidkeramik hergestellt ist. Bisher werden die Kerzensteine aus sprühgetrocknetem Aluminiumoxidkeramikrohstoff halbisostatisch gepresst und in einem anschließenden Schleifverfahren in die typische Isolatorform gebracht. Anschließend erfolgt eine Sinterung des Formteils. Hierbei wurde nun festgestellt, dass sich insbesondere beim Schritt des Pulverpressens innerhalb der Aluminiumoxidkeramik unterschiedliche Porengrößen und unterschiedliche Porenformen ausbilden können. Diese können jedoch auch bei einer Optimierung der Prozessparameter nicht reduziert oder vermieden werden. Zu viele und zu große Poren im Kerzenstein haben jedoch negative Auswirkungen hinsichtlich einer Durchschlagsfestigkeit des Kerzensteins. Daher ist bisher eine Durchschlagsfestigkeit der Kerzensteine von Zündkerzen auf maximal 50 kV/mm begrenzt. Bei neuartigen, hochaufgeladenen Brennkraftmaschinen ist es jedoch notwendig, dass die Kerzensteine eine deutlich gesteigerte Durchschlagsfestigkeit von mindestens 75 kV/mm oder mehr aufweisen müssen. Hierzu fehlen jedoch bisher noch geeignete Werkzeuge und Fertigungsverfahren.

Die US 2,446,872 A offenbart ein Spritzgussverfahren und ein Spritzwerkzeug zur Herstellung eines hohlzylindrischen Keramikbauteils, wie beispielsweise eines Zündkerzenisolators, wobei während des Herstellungsprozesses keine Nachverdichtung des eingespritzten Keramikwerkstoffes innerhalb des Spritzwerkzeugs erfolgt.

### Offenbarung der Erfindung

Das erfindungsgemäße Verfahren zur Herstellung eines hohlzylindrischen Keramikbauteils mit den Merkmalen des Anspruchs 1 weist demgegenüber den Vorteil auf, dass eine Herstellung eines Keramikbauteils, wie z.B. eines Kerzensteins, aus wenigstens zwei verschiedenen Keramikwerkstoffen möglich ist. Das Keramikbauteil weist so einerseits eine erhöhte Durchschlagsfestigkeit auf und andererseits zusätzlich eine deutlich verbesserte elektromagnetische Verträglichkeit auf, z.B. auch bei sehr hohen Zündspannungen (wie für hochaufgeladene Brennkraftmaschinen). Gemäß dem erfindungsgemäßen Verfahren zur Herstellung eines hohlzylindrischen Keramikbauteils werden die Keramikwerkstoffe nacheinander unter Verwendung von einer Kernanordnung mit einem Zentralkern und einem Druckkern sowie einem zurückziehbaren, geteilten Ringkern (mehrteiliger Schieber) eingespritzt. Der Ringkern stellt dabei während des Spritzens des ersten Keramikwerkstoffs sicher, dass eine Ringkavität für den zweiten, späteren Spritzvorgang verbleibt. Anschließend wird ein Angussquerschnitt mittels des Zentralkerns verschlossen. Dann erfolgt ein Schritt des Druckausübens, bei dem eine Axialkraft mittels des Druckkerns auf den ersten Keramikwerkstoff aufgebracht wird, um insbesondere die Porengrößen zu reduzieren und die Porenformen möglichst zu vereinheitlichen. Nach dem Zurückziehen des Ringkerns wird dann die Ringkavität mit dem zweiten Keramikwerkstoff gefüllt. Hierbei sind die beiden Keramikwerkstoffe vorzugsweise derart gewählt, dass eine erste Permittivität der ersten Keramik kleiner als eine zweite Permittivität der zweiten Keramik ist. Die zweite Keramik umgibt dabei vorzugsweise das Keramikbauteil ringförmig und in einer gewissen Länge in Axialrichtung des Keramikbauteils. Hierdurch kann beispielsweise ein Kerzenstein hergestellt werden, bei dem die zweite Keramik mit hoher Permittivität an einer Position des Kerzensteins angeordnet ist, an welcher später ein Widerstandselement einer Zündkerze angeordnet ist. Hierdurch wird das Widerstandselement ringförmig und in gewissem Ausmaß auch in Längsrichtung der Zündkerze überdeckt, wodurch eine Kapazität des Kerzensteins im Bereich des Widerstandselements erhöht werden kann. Dadurch können elektromagnetische Störungen während des Zündvorgangs der Zündkerze signifikant vermindert werden.

Die Unteransprüche zeigen bevorzugte Weiterbildungen der Erfindung.

Weiter bevorzugt sind die beiden Keramikwerkstoffe derart angeordnet, dass in radialer Richtung des Keramikbauteils zumindest ein Teilbereich doppelschichtig ausgebildet ist, d.h., dass in Radialrichtung eine Schicht des ersten Keramikwerkstoffs und eine Schicht des zweiten Keramikwerkstoffs vorhanden ist. Bevorzugt sind dabei die beiden Schichten im Wesentlichen gleich dick oder alternativ ist die Schicht aus dem Keramikwerkstoff mit höherer Permittivität dicker. Alternativ können die beiden Keramikwerkstoffe auch in axialer Richtung aufeinanderfolgen, so dass das Keramikbauteil im Wesentlichen aus zwei hohlzylindrischen Elementen aus verschiedenen Keramikwerkstoffen hergestellt wird.

Besonders bevorzugt ist der Zentralkern der Kernanordnung an einer Angussseite sich verjüngend zulaufend ausgebildet. Hierdurch wird ein laminares Einströmen des Keramikwerkstoffs in die Kavität im Werkzeug sichergestellt. Besonders bevorzugt ist der Zentralkern dabei konisch ausgebildet. Weiter bevorzugt ist der Zentralkern als zweiteiliger Kern mit einem Ringkern und einem zylindrischen Innenkern ausgebildet.

Weiter bevorzugt wird das Werkzeug vor dem Schritt des Einspritzens des zweiten Keramikwerkstoffs gedreht. Hierdurch ist es möglich, dass an einer Seite des Werkzeugs zwei Zufuhrbereiche für die beiden Keramikwerkstoffe vorhanden sind, was den baulichen Aufwand reduziert.

Besonders bevorzugt wird der zweite Keramikwerkstoff im Wesentlich in Axialrichtung des Keramikbauteils in die Ringkavität eingespritzt.

Weiter bevorzugt werden der erste und/oder zweite Keramikwerkstoff während des Zuführens zum Werkzeug erwärmt. Hierdurch wird sichergestellt, dass die Keramikwerkstoffe eine ausreichende Fließfähigkeit während der Spritzvorgänge aufweisen.

Ferner betrifft die vorliegende Erfindung ein Keramikspritzgusswerkzeug zur Herstellung eines hohlzylindrischen Keramikbauteils. mit den Merkmalen des Anspruchs 7. Das Keramikspritzgusswerkzeug umfasst ein erstes und ein zweites Werkzeugteil, welche eine Kavität definieren, wobei die beiden Werkzeugteile das Werkzeug vorzugsweise lediglich in radialer Richtung teilen und nicht in axialer Richtung teilen. Ferner ist eine erste Angussvorrichtung mit einer Zufuhröffnung zum Zuführen eines ersten Keramikwerkstoffs vorgesehen und eine Kernanordnung mit einem Zentralkern und einem Druckkern. Der Zentralkern und der Druckkern sind in Axialrichtung unabhängig voneinander beweglich, wobei der Zentralkern zumindest teilweise im Druckkern angeordnet ist. Ferner ist eine Endseite des Druckkerns in Axialrichtung an einem Ende der Kavität angeordnet, wobei die Zufuhröffnung der ersten Angussvorrichtung am gegenüberliegenden Ende der Kavität angeordnet ist. Dabei ist der Zentralkern ausgelegt, die Zufuhröffnung der ersten Angussvorrichtung zu verschließen, um einen Druckaufbau mittels des Druckkerns zu ermöglichen. Ferner ist ein geteilter Ringkern (mehrteiliger Schieber) vorgesehen, welcher eine Ringkavität für den zweiten Keramikwerkstoff bereitstellt. Der Ringkern ist radial außerhalb des Zentralkerns angeordnet. Der zweite Keramikwerkstoff wird über eine zweite Angussvorrichtung zugeführt. Somit wird erfindungsgemäß ein Keramikspritzgusswerkzeug bereitgestellt, welches die Einspritzung von zwei unterschiedlichen Keramikwerkstoffen, vorzugsweise mit unterschiedlicher Permittivität ermöglicht, und wobei nach dem Spritzgießen ein Schritt des Druckausübens auf den ersten Keramikwerkstoff möglich ist.

Bevorzugt weist das Keramikspritzgusswerkzeug einen Zentralkern mit einem Außenquerschnitt auf, welcher einem Innenquerschnitt der Zufuhröffnung der ersten Angussvorrichtung entspricht. Hierdurch kann ein einfaches und sicheres Verschließen der Zufuhröffnung mittels des Zentralkerns durch einfaches axiales Verschieben des Zentralkerns in die Zufuhröffnung realisiert werden. Alternativ verschließt der Zentralkern lediglich die Zufuhröffnung der ersten Angussvorrichtung, so dass kein Keramikwerkstoff mehr in die Kavität gelangen kann. Ferner wird durch das Schließen der Zufuhröffnung auch ein Abscheren des Keramikwerkstoffs an einem Längsende des Keramikbauteils erreicht, so dass insbesondere eine aufwändige Nachbearbeitung des Längsendes des Keramikbauteils nicht notwendig ist.

Weiter bevorzugt weist der Zentralkern ein sich verjüngendes Ende, insbesondere ein kegelförmiges Ende, auf. Hierdurch wird eine laminare Strömung in die Kavität des Werkzeugs unterstützt. Vorzugsweise ist der Zentralkern zweiteilig ausgebildet.

Weiter bevorzugt umfasst das Keramikspritzgusswerkzeug eine Dreheinrichtung, um das Keramikspritzgusswerkzeug zu drehen, vorzugsweise um 90°.

Die Offenbarung betrifft ferner einen Kerzenstein für eine Zündkerze, welcher gemäß dem erfindungsgemäßen Verfahren und/oder mittels des erfindungsgemäßen Keramikspritzgusswerkzeugs hergestellt ist und aus wenigstens zwei verschiedenen Keramikwerkstoffen, vorzugsweise mit unterschiedlicher Permittivität, hergestellt ist. Vorzugsweise weist der Kerzenstein dabei eine Durchschlagsfestigkeit von größer oder gleich 75 kV/mm auf.

### Kurze Beschreibung der Zeichnung

Nachfolgend werden bevorzugte Ausführungsbeispiele der Erfindung unter Bezugnahme auf die begleitende Zeichnung im Detail beschrieben. Gleiche bzw. funktional gleiche Teile sind dabei jeweils mit den gleichen Bezugszeichen versehen. In der Zeichnung ist:
- Figur 1: eine schematische Schnittansicht eines Spritzgusswerkzeugs gemäß einem ersten Ausführungsbeispiel der Erfindung in einer ersten Stellung,
- Figur 2: eine Schnittansicht des Spritzgusswerkzeugs von Figur 1 in einer zweiten Stellung,
- Figur 3: eine schematische Schnittansicht eines mit dem Spritzgusswerkzeug aus den Figuren 1 und 2 hergestellten Keramikbauteils,
- Figur 4: eine schematische Schnittansicht eines Spritzgusswerkzeugs gemäß einem zweiten Ausführungsbeispiel der Erfindung und
- Figur 5: eine schematische Schnittansicht eines Keramikbauteils, welches mittels des zweiten Spritzgusswerkzeugs von Figur 4 hergestellt ist.

### Bevorzugte Ausführungsformen der Erfindung

Nachfolgend wird unter Bezugnahme auf die Figuren 1 bis 3 ein Keramikspritzgusswerkzeug 1 und ein Verfahren zur Herstellung eines hohlzylindrischen Keramikbauteils im Detail beschrieben.

Wie insbesondere aus den Figuren 1 und 2 ersichtlich ist, umfasst das Keramikspritzgusswerkzeug ein erstes Werkzeugteil 2 und ein zweites Werkzeugteil 3, welche eine Kavität 4 definieren. Eine Trennstelle 5 zwischen dem ersten und zweiten Werkzeugteil 2, 3 verläuft dabei in radialer Richtung zu einer Axialrichtung X-X des Keramikspritzgusswerkzeugs 1. In der Kavität 4 ist eine Kernanordnung 10, umfassend einen Zentralkern 11 und einen Druckkern 12, angeordnet. Ferner ist in der Kavität 4 ein geteilter Ringkern 13 (mehrteiliger Schieber) angeordnet, welcher während des Spritzvorgangs mittels eines ersten Keramikwerkstoffs eine Ringkavität 14 (siehe Figur 2) freihält. Der Ringkern 13 ist, wie in Figur 1 durch die Pfeile B, C angedeutet, mehrteilig und in radialer Richtung in einen Raum 15 verschiebbar, so dass ein zweiter Keramikwerkstoff in die so entstandene Ringkavität 14 eingespritzt werden kann.

Das Keramikspritzgusswerkzeug 1 umfasst ferner eine erste Angussvorrichtung 6 mit einer zylindrischen Zufuhröffnung 7 und eine zweite Angussvorrichtung, welche in diesem Ausführungsbeispiel ein Zufuhrkanal 8 ist. Der zweite Keramikwerkstoff wird dabei, wie in Figur 2 durch den Pfeil D angedeutet, durch den Zufuhrkanal 8 zugeführt.

Die beiden Kerne der Kernanordnung 10 sind dabei in Axialrichtung X-X unabhängig voneinander verschiebbar. Dabei ist der Zentralkern 11 zylindrisch ausgebildet und weist ein sich verjüngendes Ende 11a auf, welches in diesem Ausführungsbeispiel abgerundet ist. Der Druckkern 12 ist ein hohlzylindrischer Kern mit einer Druckfläche 12a, welche ein Ende der Kavität 4 begrenzt. Die beiden Kerne der Kernanordnung 10 sind dabei individuell voneinander in Axialrichtung verschiebbar, d.h., vorschiebbar bzw. zurückschiebbar.

Das erfindungsgemäße Verfahren zur Herstellung eines, wie in Figur 3 gezeigten Kerzensteins 20 läuft dabei wie folgt ab. Zuerst werden das erste und das zweite Werkzeugteil 2, 3 geschlossen, wobei das erste Werkzeugteil 2 mehrere Nasen 2a und das zweite Werkzeugteil 3 mehrere Ausnehmungen 3a aufweist, welche einander entsprechend geformt sind, um ein einfaches Verbinden und Lösen zu ermöglichen. Vorher wurde der Ringkern 13 und die Kernanordnung 10 in der Kavität 4 in der in Figur 1 gezeigten Position angeordnet. Dabei ist der Ringkern 13 mit etwas Abstand vom Zentralkern 11 der Kernanordnung angeordnet. Dann wird ein erster Keramikwerkstoff über die erste Angussvorrichtung 6 durch die Zuführöffnung 7 zugeführt, wie in Figur 1 durch den Pfeil A angedeutet. Hierdurch füllt sich die Kavität 4 mit dem ersten Keramikwerkstoff 21. Die in der Kavität 4 befindliche Luft kann dabei über nicht gezeigte Entlüftungskanäle entweichen. Sobald die Kavität 4 vollständig mit dem ersten Keramikwerkstoff 21 gefüllt wurde, wird der Zentralkern 11 in Richtung des Pfeils E vorgeschoben. Da ein Außendurchmesser des Zentralkerns 11 einem Innendurchmesser der Zentralöffnung 7 entspricht, wird die Zentralöffnung 7 durch den Zentralkern 11 verschlossen, wobei der Zentralkern in die Zentralöffnung eingeführt wird. Dabei erfolgt auch eine Abscherung des ersten Keramikmaterials an einem zur ersten Angussvorrichtung 6 gerichteten Ende des Formlings.

Anschließend wird der Druckkern 12 in Richtung der Pfeile F bewegt, um Druck auf den ersten Keramikwerkstoff 21 auszuüben. Hierdurch wird eine Porengröße des Keramikwerkstoffs reduziert und möglichst gleichförmige Porenformen des Keramikwerkstoffs erreicht.

Anschließend wird, wie in Figur 1 durch die Pfeile B, C angedeutet, der mehrteilige Ringkern 13 radial nach außen in den Raum 15 verfahren, um die Ringkavität 14 bereitzustellen, wobei einzelne Teile des Ringkerns in Radialrichtung unterschiedlich weit verschoben werden können, was in der Figur nicht dargestellt ist. Dann wird, wie in Figur 2 durch den Pfeil D angedeutet, durch den Zufuhrkanal 8 der zweite Keramikwerkstoff 22 zugeführt. Hierdurch wird die Ringkavität 14, welche sich durch das radiale Bewegen des Ringkerns 13 unmittelbar an dem ersten Keramikwerkstoff 21 gebildet hat, mit dem zweiten Keramikwerkstoff 22 ausgefüllt. Wie aus Figur 2 ersichtlich ist, wird dabei der zweite Keramikwerkstoff 22 im Wesentlichen in axialer Richtung X-X durch den Zufuhrkanal 8 in die Radialkavität 14 zugeführt.

Nach einer gewissen Zeit wird der derart hergestellte Formling dann aus dem Keramikspritzgusswerkzeug entnommen, wobei die Kerne, insbesondere der Zentralkern 11, zurückgezogen werden. Figur 3 zeigt dabei einen derartigen Formling 20, welcher dann in einem nachfolgenden Sinterschritt noch gesintert wird.

Wie in Figur 3 gezeigt, ist es somit mit dem erfindungsgemäßen Verfahren bzw. dem erfindungsgemäßen Keramikspritzgusswerkzeug 1 möglich, einen Kerzenstein herzustellen, welcher in Radialrichtung zwei Schichten, nämlich eine erste Schicht aus einem ersten Keramikwerkstoff 21 und eine zweite Schicht aus einem zweiten Keramikwerkstoff 22, aufweist. Dabei ist eine Dicke des zweiten Keramikwerkstoffs 22 in Radialrichtung derart gewählt, dass eine minimale Dicke wenigstens gleich einer maximalen Dicke des ersten Keramikwerkstoffs 21 im zweischichtigen Bereich 24 des Kerzensteins ist. Ferner ist auch eine durchgehende Durchgangsöffnung 23 im Kerzenstein zur Aufnahme einer Mittelelektrode und weiterer Elemente einer Zündkerze vorgesehen. Anschließend erfolgt ein Sintern des Formlings. Dabei wurde der erste Keramikwerkstoff 21 unmittelbar nach dem Einspritzen verdichtet, so dass das hergestellte hohlzylindrische Bauteil eine höchste Durchschlagsfestigkeit aufweist.

In den Figuren 4 und 5 ist ein Keramikspritzgusswerkzeug 1 und ein damit hergestellter Formling gemäß einem zweiten Ausführungsbeispiel dargestellt und es wird ein Verfahren zur Herstellung eines alternativen Kerzensteins 30 beschrieben. Wie aus Figur 5 ersichtlich ist, weist der Kerzenstein 30 des zweiten Ausführungsbeispiels einen ersten Bereich 31 aus dem ersten Keramikwerkstoff und einen zweiten Bereich 32 aus dem zweiten Keramikwerkstoff auf. Somit ergibt sich nur ein ringförmiger Kontaktbereich 34 zwischen dem ersten und zweiten Keramikwerkstoff. Ferner ist wieder eine Durchgangsöffnung 33 vorgesehen.

Das zur Herstellung eines derartigen Kerzensteins 30 notwendige Werkzeug ist in Figur 4 dargestellt. Das Werkzeug entspricht im Wesentlichen dem des ersten Ausführungsbeispiels, wobei für das zweite Keramikspritzgusswerkzeug ein deutlich größerer, geteilter Ringkern 13 und ein entsprechend größerer Raum 15 vorgesehen ist. Wie aus Figur 4 ersichtlich ist, deckt der Ringkern 13 im Ausgangszustand eine Kavität ab, welche später für den zweiten Keramikwerkstoff des zweiten Bereichs 32 vorgesehen ist. Somit wird zuerst wiederum der erste Keramikwerkstoff über die Zufuhröffnung 7 (Pfeil A) eingespritzt, anschließend wird der Zentralkern 11 in Richtung des Pfeils E vorgeschoben, um die Zentralöffnung 7 zu verschließen. Anschließend erfolgt ein Druckvorgang in Axialrichtung X-X mittels des Druckkerns 12. Dann wird der Ringkern 13 wieder in Radialrichtung bewegt, um eine entsprechende Ringkavität für den zweiten Keramikwerkstoff freizugeben (Pfeile B, C). Danach erfolgt das Einspritzen des zweiten Keramikwerkstoffs 32 über den Zufuhrkanal 8.

Wie in den Ausführungsbeispielen beschrieben, können somit erfindungsgemäß hohle zylindrische Keramikbauteile aus zwei verschiedenen Keramikwerkstoffen in effizienter Weise hergestellt werden. Durch das Aufbringen des in Axialrichtung X-X wirkenden Drucks auf den ersten Keramikwerkstoff können Porengrößen und Porenformen reduziert und vereinheitlicht werden, was zu besseren elektromagnetischen Ergebnissen in einer nachfolgenden Verwendung des Keramikbauteils führt.

## Patentansprüche

1. Verfahren zur Herstellung eines hohlzylindrischen Keramikbauteils, insbesondere eines Kerzensteins für eine Zündkerze, wobei das Keramikbauteil (20; 30) eine Durchgangsöffnung (23; 33) aufweist, umfassend die Schritte:
- Schließen eines in Radialrichtung des Keramikbauteils geteilten Werkzeugs (1) mit einem eingelegten, in Axialrichtung (X-X) geteilten Ringkern (13), einem ersten Werkzeugteil (2) und einem zweiten Werkzeugteil (3), welche eine Kavität (4) definieren,
- Anordnen einer Kernanordnung (10) mit einem Zentralkern (11) und einem Druckkern (12) in der Kavität,
- wobei der Zentralkern und der Druckkern in Axialrichtung (X-X) unabhängig voneinander bewegbar sind, und
- wobei der Druckkern ein axiales Ende der Kavität (4) definiert und den Zentralkern (11) zumindest teilweise aufnimmt,
- wobei der Zentralkern (11) derart in der Kavität (4) angeordnet wird, dass ein ringförmiger Angussquerschnitt an einem freien Ende (11a) des Zentralkerns (11) gebildet wird,
- Einspritzen eines ersten Keramikwerkstoffs (21) durch den ringförmigen Angussquerschnitt,
- Verschließen des Angussquerschnitts mittels des Zentralkerns (11),
- Bewegen des Druckkerns (12) in Axialrichtung (X-X) in Richtung der Angussseite, um Druck auf den eingespritzten ersten Keramikwerkstoff (21) auszuüben,
- Zurückziehen des Ringkerns (13) in radialer Richtung, so dass eine Ringkavität (14) entsteht, und
- Einspritzen eines zweiten Keramikwerkstoffs (22) in die Ringkavität (14).

2. Verfahren nach Anspruch 1, **dadurch gekennzeichnet, dass** der erste Keramikwerkstoff (21; 31) eine geringere Permittivität als der zweite Keramikwerkstoff (22; 32) aufweist.

3. Verfahren nach einem der vorhergehenden Ansprüche, **dadurch gekennzeichnet, dass** der Zentralkern (11) an der Angussseite sich verjüngend zulaufend ausgebildet ist, um ein laminares Einströmen des Keramikmaterials bereitzustellen.

4. Verfahren nach einem der vorhergehenden Ansprüche, **dadurch gekennzeichnet, dass** das Werkzeug (1) vor dem Schritt des Einspritzens des zweiten Keramikwerkstoffs (22; 32) gedreht wird.

5. Verfahren nach einem der vorhergehenden Ansprüche, **dadurch gekennzeichnet, dass** der zweite Keramikwerkstoff (22; 32) im Wesentlichen in Axialrichtung (X-X) des Werkzeugs (1) in die Ringkavität (14) eingespritzt wird.

6. Verfahren nach einem der vorhergehenden Ansprüche, **dadurch gekennzeichnet, dass** der erste und/oder zweite Keramikwerkstoff während des Zuführens zum Werkzeug erwärmt wird.

7. Keramikspritzgusswerkzeug zur Herstellung eines hohlzylindrischen Keramikbauteils (20; 30), insbesondere eines Kerzensteins für eine Zündkerze, umfassend
- ein erstes Werkzeugteil (2),
- ein zweites Werkzeugteil (3),
- wobei das erste und zweite Werkzeugteil eine Kavität (4) definieren,
- eine erste Angussvorrichtung (6) mit einer Zufuhröffnung (7) zum Zuführen eines ersten Keramikwerkstoffs (21; 31),
- eine Kernanordnung (10), umfassend einen Zentralkern (11) und einen Druckkern (12), wobei der Zentralkern (11) und der Druckkern (12) in Axialrichtung unabhängig voneinander bewegbar sind, wobei der Zentralkern (11) teilweise im Druckkern (12) angeordnet ist und wobei der Druckkern (12) in Axialrichtung ein Ende der Kavität (4) definiert,
- einen wenigstens zweiteiligen Ringkern (13), wobei die Teile des Ringkerns (13) in Radialrichtung bewegbar sind, um eine Ringkavität (14) für einen zweiten Keramikwerkstoff (22; 23) freizugeben, und
- eine zweite Angussvorrichtung (8) zum Zuführen des zweiten Keramikwerkstoffs (22; 32),
- wobei die Zufuhröffnung (7) der ersten Angussvorrichtung (6) mittels des Zentralkerns (11) verschließbar ist.

8. Keramikspritzgusswerkzeug nach Anspruch 7, **dadurch gekennzeichnet, dass** ein Außenquerschnitt des Zentralkerns (11) einem Innenquerschnitt der Zufuhröffnung (7) entspricht.

9. Keramikspritzgusswerkzeug nach Anspruch 7 oder 8, **dadurch gekennzeichnet, dass** der Zentralkern (11) ein sich verjüngendes Ende (11a) aufweist.

10. Keramikspritzgusswerkzeug nach einem der Ansprüche 7 bis 9, ferner umfassend eine Dreheinrichtung, um das Keramikspritzgusswerkzeug (1) zu drehen.

## Claims

1. Method for producing a hollow-cylindrical ceramic component, in particular a plug insulator for a spark plug, the ceramic component (20; 30) having a through-opening (23; 33), comprising the steps of:
- closing a tool (1), which is divided in the radial direction of the ceramic component and comprises an inserted ring core (13), which is divided in the axial direction (X-X), a first tool part (2) and a second tool part (3), which define a cavity (4),
- arranging a core arrangement (10) comprising a central core (11) and a pressure core (12) in the cavity,
- the central core and the pressure core being movable independently of one another in the axial direction (X-X), and
- the pressure core defining an axial end of the cavity (4) and at least partially receiving the central core (11),
- the central core (11) being arranged in the cavity (4) in such a way that an annular sprue cross section is formed at a free end (11a) of the central core (11),
- injecting a first ceramic material (21) through the annular sprue cross section,
- closing the sprue cross section by means of the central core (11),
- moving the pressure core (12) in the axial direction (X-X) in the direction of the sprue side, in order to exert pressure on the injected first ceramic material (21),
- withdrawing the ring core (13) in the radial direction, so that a ring cavity (14) is created, and
- injecting a second ceramic material (22) into the ring cavity (14).

2. Method according to Claim 1, **characterized in that** the first ceramic material (21; 31) has a lower permittivity than the second ceramic material (22; 32).

3. Method according to one of the preceding claims, **characterized in that** the central core (11) is formed in a tapering manner on the sprue side in order to provide a laminar inflow of the ceramic material.

4. Method according to one of the preceding claims, **characterized in that** the tool (1) is turned before the step of injecting the second ceramic material (22; 32).

5. Method according to one of the preceding claims, **characterized in that** the second ceramic material (22; 32) is injected into the ring cavity (14) substantially in the axial direction (X-X) of the tool (1).

6. Method according to one of the preceding claims, **characterized in that** the first ceramic material and/or the second ceramic material is heated while it is being fed to the tool.

7. Ceramic injection-moulding tool for producing a hollow-cylindrical ceramic component (20; 30), in particular a plug insulator for a spark plug, comprising
- a first tool part (2),
- a second tool part (3),
- the first tool part and the second tool part defining a cavity (4),
- a first sprue device (6) with a feed opening (7) for feeding in a first ceramic material (21; 31),
- a core arrangement (10), comprising a central core (11) and a pressure core (12), the central core (11) and the pressure core (12) being movable independently of one another in the axial direction, the central core (11) being partially arranged in the pressure core (12) and the pressure core (12) defining an end of the cavity (4) in the axial direction,
- an at least two-part ring core (13), the parts of the ring core (13) being movable in the radial direction in order to expose a ring cavity (14) for a second ceramic material (22; 23), and
- a second sprue device (8) for feeding in the second ceramic material (22; 32),
- the feed opening (7) of the first sprue device (6) being closable by means of the central core (11).

8. Ceramic injection-moulding tool according to Claim 7, **characterized in that** an outside cross section of the central core (11) corresponds to an inside cross section of the feed opening (7).

9. Ceramic injection-moulding tool according to Claim 7 or 8, **characterized in that** the central core (11) has a tapering end (11a).

10. Ceramic injection-moulding tool according to one of Claims 7 to 9, also comprising a turning device in order to turn the ceramic injection-moulding tool (1) .

## Revendications

1. Procédé de fabrication d'un composant céramique en cylindre creux, en particulier d'un corps de bougie d'allumage, le composant céramique (20; 30) présentant une ouverture de passage (23; 33), le procédé comportant les étapes qui consistent à :
fermer un outil (1) divisé dans la direction radiale du composant céramique et présentant une âme annulaire (13) insérée et divisée dans la direction axiale (X-X), une première partie (2) d'outil et une deuxième partie (3) d'outil qui définissent une cavité (4),
placer dans la cavité un ensemble d'âme (10) doté d'une âme centrale (11) et d'une âme de poussée (12),
l'âme centrale et l'âme de poussée pouvant être déplacées indépendamment l'une de l'autre dans la direction axiale (X-X) et
l'âme de poussée définissant une extrémité axiale de la cavité (4) et reprenant au moins en partie l'âme centrale (11),
l'âme centrale (11) étant disposée dans la cavité (4) de telle sorte qu'une section transversale annulaire de coulée est formée à une extrémité libre (11a) de l'âme centrale (11),
injecter un premier matériau céramique (21) par la section transversale annulaire de coulée,
fermer la section transversale de coulée au moyen de l'âme centrale (11),
déplacer l'âme de poussée (12) dans la direction axiale (X-X) en direction du côté de coulée pour exercer une poussée sur le premier matériau céramique (21) qui a été injecté,
extraire l'âme annulaire (13) dans la direction radiale de manière à former une cavité annulaire (14) et
injecter un deuxième matériau céramique (22) dans la cavité annulaire (14).

2. Procédé selon la revendication 1, **caractérisé en ce que** le premier matériau céramique (21; 31) présente une permittence inférieure à celle du deuxième matériau céramique (22; 32).

3. Procédé selon l'une des revendications précédentes, **caractérisé en ce que** l'âme centrale (11) est configurée de manière à se rétrécir vers le côté de coulée pour permettre un écoulement laminaire du matériau céramique.

4. Procédé selon l'une des revendications précédentes, **caractérisé en ce que** l'outil (1) est tourné avant l'étape d'injection du deuxième matériau céramique (22; 32).

5. Procédé selon l'une des revendications précédentes, **caractérisé en ce que** le deuxième matériau céramique (22; 32) est injecté dans la cavité annulaire (14) essentiellement dans la direction axiale (X-X) de l'outil (1).

6. Procédé selon l'une des revendications précédentes, **caractérisé en ce que** le premier et/ou le deuxième matériau céramique sont chauffés pendant leur amenée vers l'outil.

7. Outil de moulage de céramique par injection en vue de fabriquer un composant céramique (20; 30) en cylindre creux, en particulier un corps de bougie d'allumage, l'outil comprenant :
une première partie (2) d'outil,
une deuxième partie (3) d'outil,
la première et la deuxième partie d'outil définissant une cavité (4),
un premier ensemble de coulée (6) présentant une ouverture d'amenée (7) permettant d'amener un premier matériau céramique (21; 31),
un ensemble d'âme (10) comprenant une âme centrale (11) et une âme de poussée (12), l'âme centrale (11) et l'âme de poussée (12) pouvant être déplacées indépendamment l'une de l'autre dans la direction axiale, l'âme centrale (11) étant disposée en partie dans l'âme de poussée (12) et l'âme de poussée (12) définissant dans la direction axiale une extrémité de la cavité (4),
une âme annulaire (13) en au moins deux parties, les parties de l'âme annulaire (13) pouvant être déplacées dans la direction radiale pour libérer une cavité annulaire (14) pour un deuxième matériau céramique (22; 23) et
un deuxième ensemble de coulée (8) qui amène le deuxième matériau céramique (22; 32),
l'ouverture d'amenée (7) du premier ensemble de coulée (6) pouvant être fermée au moyen de l'âme centrale (11).

8. Outil de moulage de céramique par injection selon la revendication 7, **caractérisé en ce qu'**une section transversale extérieure de l'âme centrale (11) correspond à une section transversale intérieure de l'ouverture d'amenée (7).

9. Outil de moulage de céramique par injection selon les revendications 7 ou 8, **caractérisé en ce que** l'âme centrale (11) présente une extrémité effilée (11a).

10. Outil de moulage de céramique par injection selon l'une des revendications 7 à 9, comprenant en outre un dispositif de rotation qui fait tourner l'outil (1) de moulage de céramique par injection.
